# EUROPÄISCHE PATENTSCHRIFT

(11) **EP 2 261 413 B1**
(45) Veröffentlichungstag und Bekanntmachung des Hinweises auf die Patenterteilung: **30.05.2012**
(21) Anmeldenummer: 10164538.0
(22) Anmeldetag: 01.06.2010
(51) Int. Cl.: D06F 35/00, D06F 39/08

(54) **Verfahren zum Behandeln von Wäsche durch Beförderung von Waschlauge zwischen Laugenbehältern in einer Waschmaschine**
Method for treating laundry by transporting lye between lye containers in a washing machine
Procédé de traitement du linge par transport de lessive entre des récipients à lessive dans un lave-linge

(30) Priorität: 08.06.2009 DE 102009026825
(43) Veröffentlichungstag der Anmeldung: 15.12.2010
(73) Patentinhaber: BSH Bosch und Siemens Hausgeräte GmbH, 81739 München (DE)
(72) Erfinder: Eglmeier, Hans, 10587 Berlin (DE)

(56) Entgegenhaltungen:
- DE-A1- 4 236 873
- JP-A- 2007 181 608

## Beschreibung

Die Erfindung betrifft ein Verfahren zum Behandeln von Wäsche durch Beförderung von Waschlauge zwischen Laugenbehältern in einer Waschmaschine und eine zur Durchführung dieses Verfahrens geeignete Waschmaschine.

Es sind Waschprogramme gebräuchlich, bei denen ein besonders empfindliches Wäschestück, z.B. ein solches aus Wolle oder Seide, in einer Waschmaschine, die mit einer in einem Laugenbehälter drehbar gelagerten Trommel ausgestattet ist, bei einem besonders hohen Laugenpegel unter Reversieren der Trommel mit einer geringen Amplitude, die geringer als eine Umdrehung der Trommel ist, gewaschen wird. Hierbei bedeutet "Amplitude" die maximale Auslenkung der Trommel in Grad, während die Trommel hin und her bewegt, d.h. "reversiert" wird. Nachteilig hierbei ist, dass eine definierte Bewegung der Trommel mit einer geringen Amplitude Δφ oder ein gezieltes Anfahren, d.h. Einstellen eines definierten Drehwinkels, bauartbedingt kaum möglich ist. Lage und Ausrichtung der Wäsche sowie die Position von in einer Trommel im Allgemeinen befindlichen Wäschemitnehmern unterliegen dem Zufall. Eine für empfindliche Wäsche schädliche Reibung zwischen Trommel und Wäsche sowie ein Zusammenklumpen von Wäsche lässt sich auf diese Weise praktisch nicht verhindern. Überdies ist bei einem solchen Verfahren eine definierte Einbeziehung der Wäschemitnehmer in einen Waschprozess nicht möglich.

Es gibt seit langem so genannte Bottich-Waschmaschinen, in denen der Waschbehälter über eine senkrechte Achse verfügt. Da diese Art von Waschmaschinen jedoch ein sehr großes Wasservolumen für eine ausreichende Reinigung benötigen, sind sie heute nicht mehr sehr gebräuchlich.

In der deutschen Patentschrift DE 636 530 C1 ist z.B. eine solche Bottich-Waschmaschine beschrieben, in der die Wäsche in einem Kessel auf einem gelochten Boden angeordnet wird. Durch den gelochten Boden wird mittels einer in sich geschlossenen Fördereinrichtung eine mehrfache Richtungsänderung von Wasch- und Spülflüssigkeit sowie Trockenluft durch einen gemeinsamen Stutzen ermöglicht. Durch ein in kurzen Zeitabständen von Hand oder selbsttätig erfolgendes Umschalten von Ventilen erfolgt ein zwangsweiser Umlauf durch den Kessel nach der einen oder anderen Richtung, wobei sich der Wasserspiegel im Kessel entsprechend der Richtungsänderung des Umlaufwassers hebt oder senkt. Auf der Wäsche ist eine zum Beschweren der Wäsche dienende Lochplatte in den Kessel eingesetzt, die durch die Flüssigkeit in Bewegung gesetzt wird und somit ebenfalls zu einer Reinigung der Wäsche beiträgt. Es ist kein separater Behälter für Waschflüssigkeit vorhanden, und somit ist das benötigte Wasservolumen sehr groß.

Eine ähnliche Bottich-Waschmaschine beschreibt auch die DE 11 34 053 B1, bei der eine mittels einer Pumpe erzeugte Strömung der Waschflüssigkeit im Waschbehälter durch eine Umsteuervorrichtung periodisch geändert wird, um so den Wascheffekt zu erhöhen. Die Umsteuervorrichtung wird von der durchströmenden Waschflüssigkeit selbst betätigt. Die Waschmaschine besitzt einen Waschbehälter, in welchem ein Waschkorb mit gitter- oder siebartigen Wandungen, die sich etwas im Abstand von der Wandung des Waschbehälters befinden, zur Aufnahme von Wäsche angeordnet ist. Der Waschkorb befindet sich während des normalen Waschvorganges in Ruhe. An der Außenseite eines Waschbehälters ist ein ringförmiger Speicherbehälter vorgesehen, in dem die Waschflotte für eine weitere Benutzung aufbewahrt werden kann. Hierzu kann die im Speicher befindliche Flüssigkeit wieder mittels einer Pumpe dem Waschbehälter zugeführt werden.

Die DE 102 25 693 B4 beschreibt eine Bottich-Waschmaschine mit einer äußeren Wanne zum Speichern von Waschwasser, einer in der äußeren Wanne angebrachten Waschtrommel, einer innerhalb der Waschtrommel aufwärts und abwärts beweglich gelagerten Waschplatte, einem Antriebsmotor unterhalb der äußeren Wanne, und an den Antriebsmotor angeschlossenen Kraftübertragungsmitteln zum Übertragen einer Rotationskraft des Antriebsmotors auf die Waschplatte unter Umwandlung der Rotationskraft in eine aufwärts bzw. abwärts gerichtete Kraft. Die Waschmaschine soll für ein Waschen vorteilhaft sein, welches eine besondere Schonung der Wäsche erfordert.

Das US-Patent 2,589,247 beschreibt eine Bottich-Waschmaschine mit einem Aufnahmebehälter für eine wässrige Flüssigkeit und daran befestigten Wasserboxen, die mit dem Inneren des Aufnahmebehälters über darin befindliche Öffnungen kommunizieren. Mittels einer Pumpe wird die wässrige Flüssigkeit durch den Aufnahmebehälter und die Wasserboxen befördert.

Die KR 2005050032 A beschreibt ein System für die Zirkulation von Wasser in einer Waschmaschine mit zwei Behältern. Das Wasser soll mittels einer Pumpe und einem zusätzlichen Kanal zu einem oberen Teil eines Waschbehälters gezwungen werden, wodurch Verunreinigungen im Wasser mittels eines Filters heraus filtriert werden können.

Die JP 9-313769 A2 beschreibt eine Waschmaschine mit verringertem Wasserbedarf, bei der Wasser von einem äußeren Behälter über ein Schaltventil in einen Hilfsbehälter befördert wird. Die Beförderung geschieht auf natürliche Weise durch einen Druckausgleich bei unterschiedlichen Flüssigkeitsständen oder aufgrund einer Pumpwirkung durch die Rotation eines im äußeren Behälter befindlichen inneren Behälters.

Die JP 2007 181 608 A beschreibt eine Waschmaschine, die in einem unteren Teil unterhalb eines Laugenbehälters mit einem Tank ausgestattet ist, in dem zum Waschen verwendetes Wasser gereinigt und für eine Wiederverwendung gereinigt werden kann. Hierzu sind zwischen Laugenbehälter und Tank eine Pumpe sowie ein Mehrwegeventil angeordnet. Das gereinigte Wasser kann wieder in den Laugenbehälter gelangen, wobei das Wasser insgesamt in einem Kreislauf zwischen dem Laugenbehälter und dem Tank geführt wird.

Die 42 36 873 A1 beschreibt eine Trommel-Waschmaschine, bei der unterhalb des Laugenbehälters ein Auffangbehälter angeordnet ist, der über einen Ablauf mit dem Laugenbehälter verbunden ist. Zusätzlich führt eine Leitung vom Auffangbehälter über eine axial angeordnete Düse durch die Tür in die Trommel, sodass die Wäsche mit Waschlauge besprüht werden kann. Wenn sich die Trommel dabei zusätzlich bewegt, soll die Zentrifugalkraft zur Waschleistung genutzt werden. Die Pumpe kann die Waschlauge nur im Kreislauf bewegen, sodass eine verbesserte Waschwirkung nur bei Drehen der Trommel bei Anlegedrehzahl erzielt werden kann. Dies trägt nicht zur Schonung der Wäsche bei, da diese geschleudert werden muss.

Aufgabe der Erfindung ist es, ein verbessertes Verfahren zum Behandeln von Wäsche in einer Waschmaschine bereitzustellen. Aufgabe der Erfindung ist es außerdem, eine zur Durchführung dieses Verfahrens geeignete Waschmaschine aufzuzeigen.

Die der Erfindung zugrunde liegende Aufgabe wird durch ein Verfahren und eine Waschmaschine gemäß den unabhängigen Patentansprüchen gelöst. Bevorzugte Ausgestaltungen der Erfindung sind in den jeweils abhängigen Patentansprüchen aufgeführt. Bevorzugten Ausgestaltungen des Verfahrens entsprechen bevorzugte Ausgestaltungen der Waschmaschine, auch wenn hierin darauf nicht jeweils gesondert hingewiesen wird.

Die Erfindung betrifft somit ein Verfahren zur Behandlung von Wäsche in einer Waschmaschine, die einen ersten Laugenbehälter mit einem Volumen V_{L1} zur Aufnahme von Wäsche, mindestens eine Pumpe, die zur Beförderung einer Waschlauge dient, und eine Steuereinrichtung aufweist, wobei die Waschmaschine einen vom ersten Laugenbehälter räumlich getrennten zweiten Laugenbehälter mit einem Volumen V_{L2} aufweist und worin die Waschlauge zwischen dem ersten Laugenbehälter und dem zweiten Laugenbehälter wiederholt hin und her befördert wird.

Dabei soll möglichst eine Handwäsche simuliert werden, da dabei die Einwirkung von Mechanik auf die Wäsche gering ist und die Reinigung mehr durch die Durchflutung mit Waschlauge erzielt wird. Das Hin- und Herbefördern von Waschlauge bedeutet in der Praxis dann ein Heben und Senken des Laugenspiegels in dem Laugenbehälter, in dem sich auch die Wäsche befindet, sodass auch bei Trommelstillstand eine Durchflutung stattfindet.

Vorzugsweise wird daher im Sinne der vorliegenden Erfindung die Waschlauge über den Ablauf des ersten Laugenbehälters abgelassen und auch wieder eingelassen. Dies führt zu einer besonders sanften Durchflutung der Wäsche."Räumlich getrennt" im Sinne der Erfindung umfasst den Fall, dass der erste und der zweite Laugenbehälter keine Behälterwand gemeinsam haben sowie den Fall, dass der erste und der zweite Laugenbehälter mindestens eine, vorzugsweise eine, Behälterwand gemeinsam haben.

Beim erfindungsgemäßen Verfahren ist die Pumpe vorzugsweise zwischen dem ersten Laugenbehälter und dem zweiten Laugenbehälter angeordnet, wodurch sie zur wiederholten Beförderung der Waschlauge zwischen dem ersten Laugenbehälter und dem zweiten Laugenbehälter herangezogen werden kann.

Beim erfindungsgemäßen Verfahren beträgt eine Frequenz für das wiederholte hin und her Befördern der Waschlauge (im Folgenden auch mit "Beförderungsfrequenz" abgekürzt) vorzugsweise ein bis vier Volumina V_{L} pro Minute, wobei V_{L} das kleinere der Volumina V_{L1} und V_{L2} ist.

Vorzugsweise ist die Größe des zweiten Laugenbehälters so gewählt, dass er die gesamte Menge an verwendeter Waschlauge aus dem ersten Laugenbehälter aufnehmen kann. Dadurch wird die Wäsche beim Hin- und Herbefördern der Waschlauge maximal durchflutet.

Die Beförderung der Waschlauge zwischen dem ersten Laugenbehälter und dem zweiten Laugenbehälter kann aufgrund der Wirkung der Schwerkraft und/oder durch Vermittlung einer Pumpe bewerkstelligt werden. Für den Fall, dass für die Beförderung der Waschlauge ausschließlich eine Pumpe verwendet wird, entspricht die Beförderungsfrequenz der Pumpfrequenz der Pumpe.

Die Pumpfrequenz der Pumpe beträgt erfindungsgemäß bevorzugt von ein bis vier Volumina V_{L} pro Minute, wobei V_{L} das kleinere der Volumen V_{L1} und V_{L2} ist. Wird die Pumpe nur zum Pumpen in einer Richtung verwendet, während ein Zurückfließen von Waschlauge durch Schwerkraft geschieht, ist die Pumpfrequenz bei unveränderter Beförderungsfrequenz entsprechend geringer.

Die Beförderungsfrequenz und/oder Pumpfrequenz kann während einer Waschphase konstant sein oder kontinuierlich oder diskontinuierlich variiert werden.

Es ist bevorzugt, dass das Volumen V_{L1} größer als das Volumen V_{L2} ist. Das Volumen V_{L2} liegt im Allgemeinen im Bereich von 8 bis 20 I, vorzugsweise im Bereich von 12 bis 18 I.

In einer bevorzugen Ausführungsform des Verfahrens wird eine im ersten Laugenbehälter drehbar um eine im Wesentlichen horizontale Achse gelagerte Trommel nicht oder mit einer maximalen Amplitude Δφ kleiner als 150 ° bewegt (auch als "Wäscheschaukeln" bezeichenbar), während die Waschlauge zwischen dem ersten Laugenbehälter und dem zweiten Laugenbehälter wiederholt hin und her befördert wird. Die Amplitude Δφ ist hierbei die Summe der maximalen Auslenkungen der Trommel in Links- und Rechtsrichtung.

Beim erfindungsgemäßen Verfahren können Stillstandphasen der Trommel mit Wäscheschaukel-Phasen beliebig kombiniert werden. Vorzugsweise beträgt Δφ maximal 90 °.

Die Trommel wird vorzugsweise mit einer Geschwindigkeit von maximal 50 Umdrehungen / min und besonders bevorzugt mit einer Geschwindigkeit von maximal 25 Umdrehungen / min bewegt. Hierbei kann die Trommel vollständig oder bis zu einer maximalen Amplitude ΔΦ gedreht werden.

Für das erfindungsgemäße Verfahren ist wesentlich, dass Waschlauge zwischen einem ersten Laugenbehälter und einem zweiten Laugenbehälter wiederholt hin und her bewegt wird. Beim erfindungsgemäßen Verfahren wird vorzugsweise zusätzlich eine drehbar gelagerte Trommel eingesetzt.

Bei einer besonders bevorzugten Ausführungsform der Erfindung ist daher eine Trommel um eine im Wesentlichen horizontale Achse drehbar im ersten Laugenbehälter gelagert.

Für den Fall, dass der erste Laugenbehälter und der zweite Laugenbehälter in unterschiedlicher Höhe angeordnet sind, wird beim erfindungsgemäßen Verfahren von der Pumpe die Waschlauge vorzugsweise nur zum höher gelegenen Laugenbehälter befördert und fließt von diesem aufgrund der Schwerkraft wieder zurück in den tiefer gelegenen Laugenbehälter.

Die Waschlauge kann unter Ausnutzung der Schwerkraft wiederholt zwischen dem ersten und dem zweiten Laugenbehälter hin und her befördert werden. Hierzu kann die relative Höhe von erstem und zweitem Laugenbehälter wiederholt geändert werden, so dass Waschlauge sich im höher gelegenen der beiden Laugenbehälter befindet und aufgrund der Schwerkraft in den tiefer gelegenen der beiden Laugenbehälter fließt.

Die Waschlauge kann, beispielsweise mittels der Pumpe, in beliebiger Weise in den jeweiligen Laugenbehälter befördert werden. Allerdings kann es sinnvoll sein, dass im ersten Laugenbehälter eine bestimmte und sich ggf. zeitlich ändernde Strömung der Waschlauge eingestellt wird.

Die in bevorzugten Ausführungsformen eingesetzte Pumpe kann eine unidirektional oder bidirektional arbeitende Pumpe sein, also Waschlauge entweder nur in einer Richtung oder in beiden Richtungen befördern. Eine unidirektional arbeitende Pumpe ist im Allgemeinen einfacher aufgebaut und damit billiger als eine bidirektional arbeitende Pumpe.

Sind der erste Laugenbehälter und der zweite Laugenbehälter in unterschiedlicher Höhe angeordnet, kann es sinnvoll sein, dass der untere der beiden Laugenbehälter dicht ausgeführt ist, so dass sich beim Einfließen von Waschlauge ein Druck aufbaut. Die Pumpe benötigt dann eine im Vergleich zu dem Fall, in dem sich kein Druck im unteren Laugenbehälter aufbauen kann, geringere Leistung.

Prinzipiell kann die Waschlauge zusätzlich oder alternativ zur Anwendung einer Pumpe mittels eines im unteren Laugenbehälter erzeugten Druckes in den höheren Laugenbehälter gedrückt werden.

Vorzugsweise können der erste Laugenbehälter und der zweite Laugenbehälter über einen Verbindungskanal, in dem sich eine Pumpe befinden kann, miteinander verbunden sein.
Die Dauer der Durchführung des erfindungsgemäßen Verfahrens kann in einem weiten Bereich variieren. Die Dauer hängt dabei von Art und Menge der zu behandelnden Wäsche sowie deren Verschmutzungsgrad ab. Im Allgemeinen dauert das erfindungsgemäße Verfahren von 10 bis 60 Minuten.

Gegenstand der Erfindung ist außerdem eine Waschmaschine, die einen ersten Laugenbehälter mit einem Volumen V_{L1} zur Aufnahme von Wäsche, mindestens eine Pumpe, die zur Beförderung einer Waschlauge dient, eine Steuereinrichtung und einen vom ersten Laugenbehälter räumlich getrennten zweiten Laugenbehälter mit einem Volumen V_{L2} aufweist, wobei die Pumpe zwischen dem ersten Laugenbehälter und dem zweiten Laugenbehälter angeordnet ist und wobei die Steuereinrichtung so ausgestaltet ist, dass eine Waschlauge zwischen dem ersten Laugenbehälter und dem zweiten Laugenbehälter wiederholt hin und her befördert werden kann.

In der Waschmaschine können der erste Laugenbehälter und der zweite Laugenbehälter auf unterschiedliche Weise zueinander angeordnet sein, also insbesondere nebeneinander oder in unterschiedlicher Höhe angeordnet sein.

In einer bevorzugten Ausführungsform der Waschmaschine sind der erste Laugenbehälter und der zweite Laugenbehälter in unterschiedlicher Höhe angeordnet. Hierbei ist der erste Laugenbehälter vorzugsweise höher angeordnet als der zweite Laugenbehälter.

In einer bevorzugten Ausführungsform der Erfindung ist eine relative Höhe zwischen dem ersten Laugenbehälter und dem zweiten Laugenbehälter manuell oder automatisch einstellbar. Anstelle oder zusätzlich zur Verwendung einer Pumpe kann ein wiederholtes Anheben bzw. Absenken von erstem und zweitem Laugenbehälter relativ zueinander vorgesehen sein. Hierdurch wird eine Beförderung der Waschlauge unter Anwendung der Schwerkraft ermöglicht.

Im Allgemeinen wird gemäß der vorliegenden Erfindung ein Pegel der Waschlauge im ersten Laugenbehälter periodisch gehoben und gesenkt. Dadurch wird eine der Handwäsche weitgehend entsprechende Waschmechanik erzeugt.

Durch die Einstellung eines geeigneten Förderdrucks und einer geeigneten Fördermenge und/oder durch Verwendung geeigneter Zuleitungsöffnungen zwischen Pumpe und erstem Laugenbehälter, wobei deren Form und Anzahl variieren kann, kann zusätzlich im ersten Laugenbehälter eine auf die zu behandelnde Wäsche abgestimmte Strömung erzeugt werden.

In einer Ausführungsform der Erfindung kann ein Benutzer manuell die relative Höhe zwischen erstem Laugenbehälter und zweitem Laugenbehälter vorgeben, so dass eine ggf. eingesetzte Pumpe unter vorgegebenen Bedingungen betrieben wird. Durch diese Vorgehensweise sind die Variationsmöglichkeiten für das erfindungsgemäße Verfahren erweitert.

Die erfindungsgemäße Waschmaschine weist im Allgemeinen einen Antriebsmotor zum Antrieb einer in der Waschmaschine in der Regel vorhandenen Trommel auf. Vorzugsweise weist die Waschmaschine als Antriebsmotor für eine im ersten Laugenbehälter drehbar gelagerte Trommel einen bürstenlosen Gleichstrommotor auf. Ein Gleichstrommotor weist einen Stator sowie einen Rotor auf. Bei einem bürstenlosen Gleichstrommotor besteht im Allgemeinen der Rotor aus einem Permanentmagneten und der Stator aus mehreren Magnetspulen.

Eine hierin verwendete Waschmaschine weist im Allgemeinen auch eine Heizung sowie ein am Boden des ersten Laugenbehälters angeordnetes Laugenablaufsystem mit einer Laugenpumpe auf. Außerdem weist eine hierin verwendete Waschmaschine im Allgemeinen auch Wäschemitnehmer und/oder Schöpfvorrichtungen auf. Als Pumpe für das Laugenablaufsystem kann die zwischen dem ersten Laugenbehälter und dem zweiten Laugenbehälter eingesetzte Pumpe verwendet werden. Für diesen Fall ist vorzugsweise ein Dreiwegeventil vorgesehen, mit dem die jeweils herzustellenden Verbindungen zwischen den beiden Laugenbehältern bzw. zwischen dem ersten Laugenbehälter und einer Abwasserleitung eingestellt werden können.

Die Erfindung hat den Vorteil, dass bisher nur von Hand waschbare Wäsche sich ohne Schaden zu nehmen auch in einer Waschmaschine waschen lässt. Insbesondere kann in Ausführungsformen der Erfindung, in denen auf ein Bewegen einer Trommel verzichtet wird, eine nochmals deutlich reduzierte mechanische Belastung der Wäsche erreicht werden. Eine vor der Waschphase gewählte Trommel- bzw. Wäschemitnehmerposition sowie Lage und Ausrichtung der Wäsche bleiben dabei erhalten und lassen sich gezielt einstellen. Das Verfahren der Erfindung eignet sich auch zur Kombination mit weiteren Verfahrensschritten (z.B. Beregnen), ggf. durch Ankoppeln weiterer Systemkomponenten wie z.B. einer Manschetteneinspülung. Das Spektrum der Waschverfahren für eine sanfte, schonende Behandlung von Wäsche wird durch die vorliegende Erfindung ganz erheblich erweitert.

Die Erfindung wird im Folgenden anhand von einem in Figur 1 gezeigten nicht einschränkenden Ausführungsbeispiel illustriert.
Fig. 1 ist eine schematische Darstellung der für die folgende Erläuterung relevanten Teile einer Waschmaschine gemäß einer ersten Ausführungsform, in der ein erfindungsgemäßes Verfahren durchgeführt werden kann.

Fig. 1 zeigt schematisiert eine Waschmaschine gemäß einer ersten Ausführungsform der Erfindung, in der ein hierin beschriebenes Verfahren durchgeführt werden kann. Zum Einfüllen von Waschlauge 6 in die hier gezeigte Waschmaschine wird Wasser aus einer zentralen Wasserversorgung, hier angedeutet durch ein Ventil 8, über ein elektrisch steuerbares Ventil 9 in der Waschmaschine in eine Einspülschale 11 eingeleitet, wo das Wasser ein geeignetes Waschmittel aufnimmt und weiter in den ersten Laugenbehälter 1 leitet. Das Ventil 9 wie auch eine Heizeinrichtung (nicht dargestellt) können durch eine Steuereinrichtung 12 in Abhängigkeit von einem Ablaufplan gesteuert werden, der an ein Zeitprogramm und/oder an das Erreichen von gewissen Messwerten von Parametern wie Laugenniveau, Laugentemperatur, Drehzahl der Wäschetrommel usw. innerhalb der Waschmaschine gebunden sein kann.

Bei der in Fig. 1 gezeigten ersten Ausführungsform ist der zweite Laugenbehälter 18 unterhalb des ersten Laugenbehälters 1 angeordnet. Zwischen dem ersten Laugenbehälter 1 und dem zweiten Laugenbehälter 18 ist in einem Verbindungskanal 17 eine Pumpe 19 angeordnet, mit Hilfe derer die Waschlauge 6 zwischen dem ersten Laugenbehälter 1 und dem zweiten Laugenbehälter 18 wiederholt hin und her befördert werden kann. Mittels der Pumpe 19 wird daher Waschlauge vom zweiten Laugenbehälter 18 hoch zum ersten Laugenbehälter 1 gepumpt. Der Ablauf des ersten Laugenbehälters ist gleichzeitig auch die erste Zuleitungsöffnung 20.

Die Pumpe ist hierbei eine in beiden Richtungen, d.h. bidirektional, arbeitende Pumpe. Zur Unterstützung der Pumpe kann der zweite Laugenbehälter geschlossen sein, so dass sich im zweiten Laugenbehälter 18 durch einlaufende Waschlauge 6 ein Überdruck aufbauen kann. Daraufhin kann die Pumpe 19 bei der Beförderung der Waschlauge vom zweiten Laugenbehälter 18 in den ersten Laugenbehälter 1 mit einer relativ geringen Leistung betrieben werden. Gleichzeitig kann natürlich auch die Lauge aus dem ersten Laugenbehälter mittels Schwerkraft in den zweiten Laugenbehälter abgelassen werden. In diesem Fall genügt auch eine unidirektional arbeitende Pumpe.

Es wäre auch denkbar, in Abweichung von der hier gezeigten Ausführungsform, den zweiten Laugenbehälter oberhalb des ersten Laugenbehälters anzuordnen. Hierzu kann mittels der Pumpe 19 Waschlauge 6 in den oberhalb des ersten Laugenbehälters 1 angeordneten zweiten Laugenbehälter 18 gepumpt werden, von dem aus es bei der hier gezeigten Ausführungsform aufgrund der Schwerkraft wieder zurück in den ersten Laugenbehälter 1 fließen kann.

### Bezugszeichenliste

- 1: erster Laugenbehälter
- 2: Trommel
- 6: Waschlauge

- 8: Wasseranschlussarmatur für das Hauswassernetz
- 9: elektrisch steuerbares Ventil
- 11: Einspülschale
- 12: Steuereinrichtung
- 17: Verbindungskanal zwischen erstem und zweitem Laugenbehälter
- 18: zweiter Laugenbehälter
- 19: Pumpe zwischen erstem und zweitem Laugenbehälter
- 20: erste Zuleitungsöffnung

## Patentansprüche

1. Verfahren zum Behandeln von Wäsche in einer Waschmaschine, die einen ersten Laugenbehälter (1) mit einem Volumen V_{L1} zur Aufnahme von Wäsche (7), mindestens eine Pumpe (19), die zur Beförderung einer Waschlauge (6) dient, und eine Steuereinrichtung (12) aufweist, wobei die Waschmaschine einen vom ersten Laugenbehälter (1) räumlich getrennten zweiten Laugenbehälter (18) mit einem Volumen V_{L2} aufweist und worin die Waschlauge (6) zwischen dem ersten Laugenbehälter (1) und dem zweiten Laugenbehälter (18) wiederholt hin und her befördert wird.

2. Verfahren nach Anspruch 1, **dadurch gekennzeichnet, dass** die Pumpe (19) zwischen dem ersten Laugenbehälter (1) und dem zweiten Laugenbehälter (18) angeordnet ist.

3. Verfahren nach Anspruch 1 oder 2, **dadurch gekennzeichnet, dass** eine Beförderungsfrequenz der Pumpe (19) von ein bis vier Volumina V_{L} pro Minute beträgt, wobei V_{L} das kleinere der Volumina V_{L1} und V_{L2} ist.

4. Verfahren nach Anspruch 3, **dadurch gekennzeichnet, dass** V_{L1} größer V_{L2} ist.

5. Verfahren nach einem der vorigen Ansprüche, **dadurch gekennzeichnet, dass** eine im ersten Laugenbehälter (1) um eine im Wesentlichen horizontale Achse drehbar gelagerte Trommel (2) nicht oder mit einer maximalen Amplitude Δφ kleiner als 150 ° bewegt wird, während die Waschlauge (6) zwischen dem ersten Laugenbehälter (1) und dem zweiten Laugenbehälter (18) wiederholt hin und her befördert wird.

6. Verfahren nach einem der Ansprüche 4 und 5, **dadurch gekennzeichnet, dass** die Trommel (2) mit einer Geschwindigkeit von maximal 50 Umdrehungen / min bewegt wird.

7. Verfahren nach einem der vorigen Ansprüche, **dadurch gekennzeichnet, dass** für den Fall, dass der erste Laugenbehälter (1) und der zweite Laugenbehälter (18) in unterschiedlicher Höhe angeordnet sind, von der Pumpe (19) die Waschlauge (6) nur zum höher gelegenen Laugenbehälter befördert wird und von diesem aufgrund ihrer Schwerkraft wieder zurück in den tiefer gelegenen Laugenbehälter fließt.

8. Waschmaschine, die einen ersten Laugenbehälter (1) mit einem Volumen V_{L1} zur Aufnahme von Wäsche, mindestens eine Pumpe (19), die zur Beförderung einer Waschlauge (6) dient, eine Steuereinrichtung (12) und einen vom ersten Laugenbehälter (1) räumlich getrennten zweiten Laugenbehälter (18) mit einem Volumen V_{L2} aufweist, wobei die Pumpe (19) zwischen dem ersten Laugenbehälter (1) und dem zweiten Laugenbehälter (18) angeordnet ist, **dadurch gekennzeichnet, dass** die Steuereinrichtung (12) so ausgestaltet ist, dass eine Waschlauge (6) zwischen dem ersten Laugenbehälter (1) und dem zweiten Laugenbehälter (18) wiederholt hin und her befördert werden kann.

9. Waschmaschine nach Anspruch 8, **dadurch gekennzeichnet, dass** der erste Laugenbehälter (1) und der zweite Laugenbehälter (18) in unterschiedlicher Höhe angeordnet sind.

10. Waschmaschine nach Anspruch 9, **dadurch gekennzeichnet, dass** der erste Laugenbehälter (1) höher angeordnet ist als der zweite Laugenbehälter (18).

11. Waschmaschine nach einem der Ansprüche 8 bis 10, **dadurch gekennzeichnet, dass** eine relative Höhe zwischen dem ersten Laugenbehälter (1) und dem zweiten Laugenbehälter (18) manuell oder automatisch einstellbar ist.

## Claims

1. Method of treating laundry in a washing machine, which comprises a first solution container (1) with a volume V_{L1} for receiving laundry (7), at least one pump (19) serving for conveying a washing solution (6), and a control device (12), wherein the washing machine comprises a second solution container (18), which is physically separate from the first solution container (1), with a volume V_{L2} and wherein the washing solution (6) is repeatedly conveyed back and forth between the first solution container (1) and the second solution container (18).

2. Method according to claim 1, **characterised in that** the pump (19) is arranged between the first solution container (1) and the second solution container (18).

3. Method according to claim 1 or 2, **characterised in that** a conveying frequency of the pump (19) is from one to four volumes V_{L} per minute, wherein V_{L} is smaller than the volumes V_{L1} and V_{L2}.

4. Method according to claim 3, **characterised in that** V_{L1} is greater than V_{L2.}

5. Method according to any one of the preceding claims, **characterised in that** a drum (2) mounted in the first solution container (1) to be rotatable about a substantially horizontal axis is not moved or is moved with a maximum amplitude *f*N less than 150° while the washing solution (6) is repeatedly conveyed back and forth between the first solution container (1) and the second solution container (18).

6. Method according to one of claims 4 and 5, **characterised in that** the drum (2) is moved at a speed of at most 50 revolutions per minute.

7. Method according to any one of the preceding claims, **characterised in that** for the case of the first solution container (1) and the second solution container (18) being arranged at different heights the washing solution (6) is conveyed by the pump (19) only to the solution container which is higher and flows from this by virtue of its gravitational force back to the solution container which is lower.

8. Washing machine, which comprises a first solution container (1) with a volume V_{L1} for receiving laundry, at least one pump (19) serving for conveying a washing solution (6), a control device (12) and a second solution container (18), which is physically separate from the first solution container (1), with a volume V_{L2}, wherein the pump (19) is arranged between the first solution container (1) and the second solution container (18), **characterised in that** the control device (12) is designed so that a washing solution (6) can be repeatedly conveyed back and forth between the first solution container (1) and the second solution container (18).

9. Washing machine according to claim 8, **characterised in that** the first solution container (1) and the second solution container (18) are arranged at different heights.

10. Washing machine according to claim 9, **characterised in that** the first solution container (1) is arranged higher than the second solution container (18).

11. Washing machine according to any one of claims 8 to 10, **characterised in that** a relative height between the first solution container (1) and the second solution container (18) is settable manually or automatically.

## Revendications

1. Procédé pour traiter du linge dans un lave-linge qui comprend une première cuve (1) ayant un volume V_{L1} destinée à recevoir du linge (7), au moins une pompe (19) servant au transport d'une lessive (6) et un dispositif de commande (12), le lave-linge comprenant une seconde cuve (18) ayant un volume V_{L2} séparée dans l'espace de la première cuve (1) et la lessive (6) étant transportée plusieurs fois dans les deux sens entre la première cuve (1) et la seconde cuve (18).

2. Procédé selon la revendication 1, **caractérisé en ce que** la pompe (19) est située entre la première cuve (1) et la seconde cuve (18).

3. Procédé selon la revendication 1 ou 2, **caractérisé en ce qu'**une fréquence de transport de la pompe (19) correspond à un à quatre volumes V_{L} par minute, V_{L} étant le plus petit des volumes V_{L1} et V_{L2}.

4. Procédé selon la revendication 3, **caractérisé en ce que** V_{L1} est supérieur à V_{L2}.

5. Procédé selon l'une des revendications précédentes, **caractérisé en ce qu'**un tambour (2) monté de manière rotative autour d'un axe essentiellement horizontal dans la première cuve (1) n'effectue aucun mouvement ou effectue un mouvement d'une amplitude maximale ΔΦ inférieure à 150° pendant que la lessive (6) est transportée plusieurs fois dans les deux sens entre la première cuve (1) et la seconde cuve (18).

6. Procédé selon l'une des revendications 4 et 5, **caractérisé en ce que** le tambour (2) tourne à une vitesse de 50 tours par minute au maximum.

7. Procédé selon l'une des revendications précédentes, **caractérisé en ce que**, pour le cas où la première cuve (1) et la seconde cuve (18) sont situées à des hauteurs différentes, la lessive (6) n'est transportée par la pompe (19) que vers la cuve la plus haute et retombe dans la cuve plus basse en s'écoulant sous l'effet de la pesanteur.

8. Lave-linge qui comprend une première cuve (1) ayant un volume V_{L1} destinée à recevoir du linge, au moins une pompe (19) servant au transport d'une lessive (6), un dispositif de commande (12) et une seconde cuve (18) ayant un volume V_{L2} séparée dans l'espace de la première cuve (1), la pompe (19) étant située entre la première cuve (1) et la seconde cuve (18), **caractérisé en ce que** le dispositif de commande (12) est exécuté de manière à ce qu'une lessive (6) puisse être transportée plusieurs fois dans les deux sens entre la première cuve (1) et la seconde cuve (18).

9. Lave-linge selon la revendication 8, **caractérisé en ce que** la première cuve (1) et la seconde cuve (18) sont situées à des hauteurs différentes.

10. Lave-linge selon la revendication 9, **caractérisé en ce que** la première cuve (1) est située plus haut que la seconde cuve (18).

11. Lave-linge selon l'une des revendications 8 à 10, **caractérisé en ce qu'**une hauteur relative entre la première cuve (1) et la seconde cuve (18) peut être réglée de manière manuelle ou automatique.
